# FASCICULE DE BREVET EUROPEEN

(11) **EP 2 434 209 B1**
(45) Date de publication et mention de la délivrance du brevet: **03.08.2016**
(21) Numéro de dépôt: 11182104.7
(22) Date de dépôt: 21.09.2011
(51) Int. Cl.: F21V 5/00, F21S 8/10, F21W 101/14

(54) **Feu arrière antibrouillard d'un véhicule automobile**
Nebelrücklicht für Kraftfahrzeug
Rear fog light of an automobile

(30) Priorité: 23.09.2010 FR 1057638
(43) Date de publication de la demande: 28.03.2012
(73) Titulaire: Valeo Vision, 93012 Bobigny (FR)
(72) Inventeur: De Lamberterie, Antoine, 75019 PARIS (FR)

(56) Documents cités:
- DE-A1- 19 951 407
- DE-U1-202010 011 856
- US-A- 1 874 138
- US-A1- 2007 230 190

## Description

La présente invention concerne un dispositif d'éclairage et/ou de signalisation d'un véhicule automobile, en particulier un feu arrière antibrouillard de véhicule automobile. L'invention concerne aussi un procédé de réalisation d'un moyen de mise en forme d'un faisceau lumineux d'un tel dispositif d'éclairage et/ou de signalisation. L'invention concerne encore un moyen de mise en forme obtenu par un tel procédé de réalisation.

La réglementation limite les caractéristiques photométriques des feux antibrouillard arrière. Selon cette réglementation, l'intensité lumineuse du faisceau diffusé par le feu doit être au moins égale à un niveau déterminé à l'intérieur d'un angle solide de formes et de dimensions définies.

Le diagramme de la figure 1 représente les exigences de grille photométrique que doit satisfaire selon la réglementation, le faisceau lumineux diffusé par un feu antibrouillard arrière. H et V indiquent des lignes perpendiculaires l'une à l'autre représentant l'intersection d'un plan, perpendiculaire à l'axe du feu antibrouillard arrière, avec le plan horizontal de symétrie et avec le plan vertical de symétrie du feu respectivement. A et C représentent deux points, disposés sur la droite V, qui représentent l'intersection, avec le plan perpendiculaire à l'axe du réflecteur, de deux droites issues du feu antibrouillard et inclinées d'un angle de 5° par rapport au plan horizontal de symétrie du feu, de part et d'autre de ce plan. B et D représentent deux points, disposés sur la droite H, qui représentent l'intersection, avec le plan perpendiculaire à l'axe du réflecteur, de deux droites issues du feu antibrouillard et inclinées d'un angle de 10° par rapport au plan vertical de symétrie du feu, de part et d'autre de ce plan. La réglementation établit que, une fois déterminé un plan général perpendiculaire à l'axe du feu antibrouillard et une fois déterminés les points A, B, C et D définis ci-dessus, l'intensité lumineuse de la portion du faisceau lumineux diffusée par le feu et contenue à l'intérieur du losange ayant comme sommets les points A, B, C et D, ne doit pas être inférieure à 75 candelas.

De plus, selon la réglementation, l'intensité lumineuse qui correspond aux diagonales AC et BD du losange ne doit pas être inférieure à 150 candelas.

Par ailleurs, l'intensité lumineuse ne doit pas dépasser 300 candelas en un point quelconque de la grille photométrique précédemment décrite.

On connaît du document FR 2 451 541, un dispositif de feu antibrouillard conçu pour répondre à ces exigences. Il prévoit différentes portions du feu pour assurer différentes fonctions de remplissage de la grille photométrique. Ainsi, si l'une des portions est masquée ou abîmée, l'aspect de la grille photométrique peut être complètement déséquilibré. Par ailleurs, des zones sont perdues entre ces différentes portions et une source lumineuse de puissance importante est nécessaire pour obtenir la grille photométrique réglementaire. Une simulation indique qu'un flux de près de 100 lm est nécessaire. En outre, les surfaces utilisées pour mettre en forme le faisceau issu du feu antibrouillard sont complexes et différentes selon les portions. Il s'ensuit des difficultés de conception et de réalisation. Enfin, un tel dispositif de feu antibrouillard présente un aspect allumé non homogène, ce qui pose des problèmes esthétiques.

Le but de l'invention est de fournir un dispositif d'éclairage et/ou de signalisation remédiant aux inconvénients précédemment mentionnés et améliorant les dispositifs d'éclairage et/ou de signalisation connus de l'art antérieur. En particulier, l'invention propose un dispositif d'éclairage et/ou de signalisation simple, présentant un aspect allumé homogène et permettant d'émettre des rayons lumineux conformes à la grille photométrique réglementaire en minimisant l'énergie nécessaire.

Selon l'invention, le dispositif d'éclairage et/ou de signalisation d'un véhicule automobile comprend un moyen de mise en forme d'un faisceau lumineux. Le moyen de mise en forme inclut un motif se répétant spatialement. Le motif comprend une première zone générant un étalement du faisceau lumineux selon une première direction et une deuxième zone générant un étalement du faisceau lumineux selon une deuxième direction. Grâce à une telle structure, le dispositif émet un faisceau lumineux intense avec une source lumineuse de faible puissance et une altération d'une partie du dispositif ne crée pas de déséquilibre de la grille photométrique produite.

Le contour du motif peut être rectangulaire. Ainsi, le motif peut être aisément dupliqué spatialement en disposant les motifs bord à bord.

Le motif peut comprendre une troisième zone générant un étalement du faisceau lumineux selon une troisième direction. Ainsi, il est possible de produire des faisceaux lumineux ayant des caractéristiques géométriques complexes.

Dans ce cas, le contour du motif peut être hexagonal. Ainsi, le motif peut être aisément dupliqué spatialement en disposant les motifs bord à bord.

La première zone peut comprendre une première surface cylindrique et/ou la deuxième zone peut comprendre une deuxième surface cylindrique et/ou la troisième zone peut comprendre une troisième surface cylindrique. De telles surfaces cylindriques sont aisées à obtenir.

Les génératrices de la première surface cylindrique sont avantageusement au moins sensiblement perpendiculaires à la première direction et/ou les génératrices de la deuxième surface cylindrique sont avantageusement au moins sensiblement perpendiculaires à la deuxième direction et/ou les génératrices de la troisième surface cylindrique sont avantageusement au moins sensiblement perpendiculaires à la troisième direction.

La flèche de la première surface cylindrique peut être au moins sensiblement égale à la flèche de la deuxième surface cylindrique et/ou la flèche de la première surface cylindrique peut être au moins sensiblement égale à la flèche de la troisième surface cylindrique et/ou la flèche de la deuxième surface cylindrique peut être au moins sensiblement égale à la flèche de la troisième surface cylindrique. Ceci facilite la réalisation du dispositif.

La première zone peut comprendre deux parties symétriques par rapport au centre du motif et/ou la deuxième zone peut comprendre deux parties symétriques par rapport au centre du motif et/ou la troisième zone peut comprendre deux parties symétriques par rapport au centre du motif.

La première zone et la deuxième zone peuvent être raccordées par une surface convexe ou concave et/ou la deuxième zone et la troisième zone peuvent être raccordées par une surface convexe ou concave et/ou la première zone et la troisième zone peuvent être raccordées par une surface convexe ou concave. Ceci facilite la réalisation du dispositif et permet de diffuser des rayons lumineux remplissant l'intérieur du losange réglementaire.

Le moyen de mise en forme du faisceau lumineux peut comprendre un dioptre.

Le contour du motif peut être plan ou le motif peut présenter une flèche sur chaque côté du contour.

Selon l'invention, le procédé permet de réaliser un moyen de mise en forme d'un faisceau lumineux d'un dispositif d'éclairage et/ou de signalisation d'un véhicule automobile. Il comprend les étapes suivantes :
- définir une première surface cylindrique pour réaliser une première zone générant un étalement du faisceau lumineux selon une première direction,
- définir une deuxième surface cylindrique pour réaliser une deuxième zone générant un étalement du faisceau lumineux selon une deuxième direction,
- définir les étendues des première et deuxième surfaces cylindriques de sorte que leurs flèches soient au moins sensiblement égales,
- superposer la première et la deuxième surfaces de sorte que leur bases, d'une part, et leurs sommets, d'autre part, coïncident,
- sélectionner des zones des première et deuxième surfaces,
- raccorder ces zones sélectionnées pour définir une surface résultante,
- réaliser le moyen de mise en forme du faisceau lumineux en réalisant une répétition spatiale d'un motif défini par la surface résultante.

Selon l'invention, le moyen de mise en forme d'un faisceau lumineux d'un dispositif d'éclairage et/ou de signalisation d'un véhicule automobile est obtenu par le procédé défini précédemment.

Un autre objet de l'invention est un véhicule automobile comprenant un dispositif d'éclairage et/ou de signalisation défini précédemment.

Le dessin annexé représente, à titre d'exemple, un mode de réalisation d'un dispositif d'éclairage et/ou de signalisation d'un véhicule automobile selon l'invention.
La figure 1 est un schéma de la grille photométrique réglementaire que doit respecter un feu antibrouillard arrière.
La figure 2 est un schéma de principe d'un premier mode de réalisation d'un dispositif d'éclairage et/ou de signalisation selon l'invention.
La figure 3 est un schéma illustrant une première étape d'un mode d'exécution d'un procédé de réalisation d'un moyen de mise en forme selon l'invention.
La figure 4 est un schéma illustrant une deuxième étape du mode d'exécution du procédé de réalisation du moyen de mise en forme selon l'invention.
La figure 5 est un schéma illustrant une alternative à la deuxième étape du mode d'exécution du procédé de réalisation du moyen de mise en forme selon l'invention.
La figure 6 est un schéma illustrant une troisième étape du mode d'exécution du procédé de réalisation du moyen de mise en forme selon l'invention.
La figure 7 est un schéma d'un exemple de réalisation d'un collimateur pouvant être utilisé dans le dispositif d'éclairage et/ou de signalisation selon l'invention.
La figure 8 est un graphique de la grille photométrique obtenue grâce à un dispositif d'éclairage et/ou de signalisation selon l'invention.

Un mode de réalisation d'un dispositif 9 d'éclairage et/ou de signalisation représenté à la figure 2 comprend principalement une source lumineuse 1 et un moyen 2, 3 de mise en forme du faisceau lumineux émis par la source lumineuse. Ce moyen de mise en forme comprend par exemple un dispositif collimateur 2 et un écran 3. Le dispositif d'éclairage et/ou de signalisation est par exemple un feu antibrouillard arrière d'un véhicule automobile et est donc destiné à produire un faisceau lumineux 5c présentant les caractéristiques définies par la réglementation afin d'être compatible avec la grille photométrique de la figure 1.

Un premier faisceau lumineux 5a est produit par la source lumineuse 1, ce faisceau est mis en forme par le moyen de mise en forme 2, 3 de sorte à produire un faisceau lumineux final 5c émis en sortie du dispositif d'éclairage et/ou de signalisation. Par exemple, le premier faisceau lumineux 5a est produit par la source lumineuse 1 et est mis en forme par le dispositif collimateur 2 de sorte à produire un deuxième faisceau lumineux 5b à rayons au moins sensiblement parallèles. Enfin, ce deuxième faisceau est mis en forme par l'écran 3 de sorte à produire un faisceau lumineux final 5c émis en sortie du dispositif d'éclairage et/ou de signalisation.

La source lumineuse peut être de tout type. Par exemple, elle peut comprendre une ampoule à incandescence. Préférentiellement, elle comprend une ou plusieurs diodes électroluminescentes.

Le dispositif collimateur peut être de tout type. Par exemple, il peut s'agir d'un dispositif à réflexion comme celui illustré à la figure 7. Dans cet exemple, le dispositif collimateur 110 comprend un premier élément réflecteur 111 comprenant un motif à facettes 113 et un deuxième élément réflecteur 113 comprenant un motif à facettes 114. Alternativement, il peut s'agir d'un dispositif à réfraction, comme un dioptre. Dans ce dernier cas, le moyen de mise en forme peut consister en une seule pièce.

Pour produire le faisceau lumineux final 5c, le moyen de mise en forme comprend un motif 10 se répétant spatialement. Ce motif comprend, comme représenté à la figure 6, une première zone 22, 23 générant un étalement du faisceau lumineux selon la première direction V et une deuxième zone 25, 26 générant un étalement du faisceau lumineux selon la deuxième direction H. Par exemple, les motifs sont formés sur une face du moyen de mise en forme, en particulier formés sur une face d'un écran 3 formant un dioptre. Sur la figure 2, les motifs sont formés sur une face de sortie de l'écran. Néanmoins, les motifs peuvent alternativement être formés sur une face d'entrée de l'écran.

De préférence, les première et deuxième directions sont au moins sensiblement perpendiculaires.

De préférence, tous les motifs du moyen de mise en forme sont identiques et recouvrent l'intégralité d'une face du moyen de mise en forme. Alternativement, les motifs ne sont pas tous identiques mais présentent des caractéristiques identiques ou similaires, c'est-à-dire que les faisceaux lumineux émis par les différents motifs présentent une géométrie identique ou similaire.

Le contour 20 des motifs est de préférence rectangulaire.

De préférence, la première zone 22, 23 comprend une première surface cylindrique 21 et/ou la deuxième zone 25, 26 comprend une deuxième surface cylindrique 24. Dans ce cas, les génératrices de la première surface cylindrique sont par exemple au moins sensiblement perpendiculaires à la première direction et les génératrices de la deuxième surface cylindrique sont par exemple au moins sensiblement perpendiculaires à la deuxième direction.

De préférence, la flèche 13 de la première surface cylindrique est au moins sensiblement égale à la flèche 14 de la deuxième surface cylindrique.

De préférence, la première zone comprend deux parties 22, 23 symétriques par rapport au centre 64 du motif et/ou la deuxième zone comprend deux parties 25, 26 symétriques par rapport au centre du motif.

En outre, de préférence, la première zone et la deuxième zone sont raccordées par une surface 81, 82, 83, 84 convexe.

Le contour du motif représenté à la figure 6 est plan. Néanmoins, dans une variante de réalisation, ce contour peut présenter une flèche sur chaque côté du contour. Dans ce cas, la première zone et la deuxième zone sont raccordées par une surface concave.

Un mode d'exécution du procédé de réalisation d'un moyen 3 de mise en forme d'un faisceau lumineux selon l'invention est décrit ci-après en référence aux figures 3 à 6.

Pour ce faire, on construit d'abord le motif 10 qui est ensuite répété spatialement.

Dans une première étape, on définit la première surface cylindrique 21 permettant de réaliser la première zone 22, 23 générant un étalement du faisceau lumineux selon la direction V. Pour ce faire, on construit un profil 11, par exemple un arc de cercle et on construit la première surface cylindrique 21 en extrudant ce profil, c'est-à-dire qu'on génère la surface avec des génératrices parallèles s'appuyant sur le profil servant de directrice.

Dans une deuxième étape, on définit la deuxième surface cylindrique 24 permettant de réaliser la deuxième zone 25, 26 générant un étalement du faisceau lumineux selon la direction H. Pour ce faire, on construit un profil 12, par exemple un arc de cercle et on construit la deuxième surface cylindrique 24 en extrudant ce profil, c'est-à-dire qu'on génère la surface avec des génératrices parallèles s'appuyant sur le profil servant de directrice.

Lors de la mise en oeuvre des première et deuxième étapes, la forme de chaque profil est calculée à partir d'une répartition d'intensité spécifiée par le concepteur. Les hauteurs des profils, c'est-à-dire les longueurs des flèches 13 et 14, sont ajustées de sorte qu'elles soient au moins sensiblement égales. Pour ce faire, on joue sur les longueurs d'extrusion des profils ou on ajuste les longueurs d'extrusion des profils, le profil 12 étant extrudé sur la longueur de la corde 15 du profil 11 et le profil 11 étant extrudé sur la longueur de la corde 16 du profit 12. Le profil 12 a une géométrie permettant de répartir la lumière sur un secteur relativement large, par exemple dans des intervalles variant de [-10°; +10°] jusqu'à [-15 ; +15°] et typiquement sur un secteur de -12.5° à +12.5°. Le profil 11 a une géométrie permettant de répartir la lumière sur un secteur plus étroit, par exemple dans des intervalles variant de [-5° ; +5°] jusqu'à [-10 ; +10°] et typiquement sur un secteur de -7° à +7°. Pour que les flèches de chaque profil soient au moins sensiblement identiques, il est alors nécessaire que le profil 12 soit plus court que le profil 11. Ainsi, les deux profils sont différents : ils n'ont pas la même longueur, ni la même forme. Par contre, les hauteurs des profils au niveau de leurs centres respectifs sont au moins sensiblement identiques.

De cette façon, les deux surfaces résultantes de l'extrusion ont les mêmes hauteurs et les mêmes dimensions. Par contre, les surfaces sont complètement différentes.

Ainsi, on définit les étendues des première et deuxième surfaces cylindriques de sorte que leurs flèches soient au moins sensiblement égales.

Ces première et deuxième étapes sont illustrées par la figure 3.

Dans une troisième étape, on superpose les deux surfaces cylindriques 21 et 24 de sorte que leurs bases, d'une part, et leurs sommets, d'autre part, coïncident.

Dans une quatrième étape, on construit une surface résultante à partir des deux surfaces cylindriques 21 et 24 obtenues précédemment. En effet, sur la moitié de la surface du rectangle recouvert par les surfaces, la première surface cylindrique 21 recouvre la deuxième surface cylindrique 24 et sur l'autre moitié de la surface du rectangle, la deuxième surface cylindrique 24 recouvre la première surface cylindrique 21.

Dans une quatrième étape, dans une première variante, comme représenté à la figure 4, on utilise, pour construire une surface résultante, les éléments des surfaces cylindriques qui sont recouverts par des éléments de l'autre surface cylindrique, c'est-à-dire les éléments de surface cylindrique qui « descendent » vers une cote nulle au niveau du contour 27, 28, 29, 30 du motif. On obtient alors la surface résultante 20 représentée la figure 4. Sur cette surface, des premiers éléments 22 et 23 sont réalisés par la première surface cylindrique 21 et des seconds éléments 25 et 26 sont réalisés par la deuxième surface cylindrique 24. Des arêtes 60, 61, 62, 63 sont formées aux interfaces de ces éléments. Ces arêtes se rejoignent au niveau d'un sommet 64.

Dans une deuxième variante, comme représenté la figure 5, on utilise, pour construire la surface résultante, les éléments des surfaces cylindriques qui recouvrent l'autre surface cylindrique, c'est-à-dire les éléments de surface cylindrique qui s'étendent jusqu'à former, au niveau du contour 47, 48, 49, 50 du motif, des profils correspondants aux profils 11 et 12 d'origine. On obtient alors la surface résultante 40 représentée la figure 5. Sur cette surface, des premiers éléments 42 et 43 sont réalisés par la deuxième surface cylindrique 24 et des seconds éléments 45 et 46 sont réalisés par la première surface cylindrique 21. Des arêtes 70, 71, 72, 73 sont formées aux interfaces de ces éléments. Ces arêtes se rejoignent au niveau d'un sommet 74.

Dans les deux cas, les surfaces projetées des éléments de la première surface cylindrique 21 et des éléments de la deuxième surface cylindrique 24 présentent la même aire.

Si l'on considère un ensemble de rayons parallèles qui atteignent un des motifs définis précédemment, on comprend que l'on va obtenir en sortie un faisceau tel qu'on obtient lorsqu'il arrive sur un écran positionné à distance un segment horizontal éclairé dans un secteur angulaire correspondant à la spécification vue ci-dessus ([-12.5° ; +12.5°]) ainsi qu'un segment vertical éclairé sur un secteur angulaire correspondant à la spécification vue ci-dessus ([-7° ; +7°]). Une telle répartition correspond exactement à la répartition en croix formant les diagonales du losange du diagramme réglementaire de la figure 1.

Une fois qu'on a obtenu les deux segments horizontal et vertical, on comprend qu'il faille ajuster proprement chacun des profils afin d'optimiser la répartition de lumière à l'intérieur des segments. En particulier, il est indispensable de doser la quantité de lumière qui part vers le centre de la croix ou sur les cotés de la croix en tenant compte du fait que :
- la première variante favorise la lumière envoyée sur les branches de la croix et la deuxième variante favorise la lumière envoyée au centre de la croix ;
- l'ouverture des rayons 5b incidents a un effet sur la répartition de lumière : cette ouverture dépend de la source utilisée et de la focale du dispositif collimateur 2.

Dans une cinquième étape, on raccorde les différents éléments de la surface résultante par une surface convexe 81, 82, 83, 84 dans le cas de la première variante et par une surface concave dans le cas de la deuxième variante, pour obtenir la surface résultante finale représentée à la figure 6.

En effet, obtenir la croix mentionnée précédemment sur un écran n'est pas suffisant pour répondre à la réglementation. Il est également nécessaire d'obtenir de la lumière ailleurs à l'intérieur du losange réglementaire. La réalisation de la surface de raccord évoquée précédemment permet d'obtenir de la lumière à l'intérieur de ce losange. Bien évidemment, l'étendue de cette surface de raccordement détermine le niveau de luminosité obtenu dans le losange. Par exemple, en réglant le rayon de raccordement de cette surface, on obtient plus ou moins de lumière dans le losange ailleurs qu'au niveau des diagonales.

La surface de raccord permet de surcroît de faciliter la réalisation des motifs sur la surface de la pièce.

Dans une sixième étape, on réalise le moyen de mise en forme du faisceau lumineux en dupliquant et en répétant spatialement le motif obtenu à l'étape précédente. Les motifs sont de préférence positionnés les uns à côté des autres bord-à-bord pour former un pavage sur une face du moyen de mise en forme. Cette duplication et ce positionnement sont très aisés du fait de la géométrie rectangulaire du motif obtenu à la cinquième étape.

Un deuxième mode de réalisation d'un dispositif d'éclairage et/ou de signalisation non représenté diffère du premier mode de réalisation en ce que le motif comprend une troisième zone générant un étalement du faisceau lumineux selon une troisième direction. Dans ce cas, le contour du motif est de préférence hexagonal. La troisième zone peut comprendre une troisième surface cylindrique et les génératrices de la troisième surface cylindrique peuvent être au moins sensiblement perpendiculaires à la troisième direction. De préférence encore, la flèche de la première surface cylindrique est au moins sensiblement égale à la flèche de la troisième surface cylindrique et/ou la flèche de la deuxième surface cylindrique est au moins sensiblement égale à la flèche de la troisième surface cylindrique. Avantageusement, la troisième zone comprend deux parties symétriques par rapport au centre du motif. Comme dans le premier mode de réalisation, la deuxième zone et la troisième zone sont de préférence raccordées par une surface convexe ou concave et/ou la première zone et la troisième zone sont de préférence raccordées par une surface convexe ou concave

Pour un tel dispositif d'éclairage et/ou de signalisation, il est en général judicieux de mettre en oeuvre une conception optique robuste, c'est-à-dire telle que le faisceau lumineux 5c issu du dispositif d'éclairage et/ou de signalisation varie peu en fonction de la position de la source lumineuse. Pour ce faire, on prévoit que le faisceau lumineux incident 5b arrivant sur les motifs présente une ouverture non négligeable, c'est-à-dire que les rayons du faisceau lumineux incidents ne sont pas exactement parallèles. Typiquement, l'angle d'ouverture du faisceau collimaté 5b est égal à quelques degrés - typiquement 4° à 5°. Pour ce faire, on peut utiliser un dispositif collimateur du type à réflexion dans lequel on met en place un motif sur le réflecteur comme représenté à la figure 7.

Grâce au dispositif d'éclairage et/ou de signalisation selon l'invention, on obtient une grille photométrique telle que représentée par le diagramme de la figure 8 avec une source lumineuse dont le flux est d'environ 25 lm. Sur ce diagramme, on a représenté le losange réglementaire et des courbes de niveau de luminosité. La courbe de niveau 100 correspond à une intensité lumineuse de 150 candelas. Tous les points se trouvant à l'intérieur de cette courbe présentent une intensité lumineuse supérieure à 150 candelas.

Dans tout ce texte, le terme « au moins sensiblement » utilisé avec différents *adjectifs* signifie : « *adjectif* » ou « sensiblement adjectif », par exemple « au moins sensiblement perpendiculaire » signifie « perpendiculaire » ou « sensiblement perpendiculaire ».

## Revendications

1. Dispositif (9) d'éclairage et/ou de signalisation d'un véhicule automobile, notamment un feu arrière antibrouillard, comprenant un moyen (3) de mise en forme d'un faisceau lumineux (5), le moyen de mise en forme incluant un motif (10) se répétant spatialement, le motif comprenant une première zone (22, 23) générant un étalement du faisceau lumineux selon une première direction (V) et une deuxième zone (25, 26) générant un étalement du faisceau lumineux selon une deuxième direction (H), **caractérisé en ce que** la première zone et la deuxième zone sont raccordées par une surface (81, 82, 83, 84) concave

2. Dispositif d'éclairage et/ou de signalisation selon la revendication 1, **caractérisé en ce que** le contour (27, 28, 29, 30) du motif est rectangulaire.

3. Dispositif d'éclairage et/ou de signalisation selon la revendication 1, **caractérisé en ce que** le motif comprend une troisième zone générant un étalement du faisceau lumineux selon une troisième direction.

4. Dispositif d'éclairage et/ou de signalisation selon la revendication 3, **caractérisé en ce que** le contour du motif est hexagonal.

5. Dispositif d'éclairage et/ou de signalisation selon l'une des revendications précédentes, **caractérisé en ce que** la première zone comprend une première surface cylindrique (21) et/ou **en ce que** la deuxième zone comprend une deuxième surface cylindrique (24) et/ou **en ce que** la troisième zone comprend une troisième surface cylindrique.

6. Dispositif d'éclairage et/ou de signalisation selon la revendication précédente, **caractérisé en ce que** les génératrices de la première surface cylindrique sont au moins sensiblement perpendiculaires à la première direction et/ou **en ce que** les génératrices de la deuxième surface cylindrique sont au moins sensiblement perpendiculaires à la deuxième direction et/ou **en ce que** les génératrices de la troisième surface cylindrique sont au moins sensiblement perpendiculaires à la troisième direction.

7. Dispositif d'éclairage et/ou de signalisation selon la revendication précédente, **caractérisé en ce que** la flèche (13) de la première surface cylindrique est au moins sensiblement égale à la flèche (14) de la deuxième surface cylindrique et/ou **en ce que** la flèche de la première surface cylindrique est au moins sensiblement égale à la flèche de la troisième surface cylindrique et/ou **en ce que** la flèche de la deuxième surface cylindrique est au moins sensiblement égale à la flèche de la troisième surface cylindrique.

8. Dispositif d'éclairage et/ou de signalisation selon l'une des revendications précédentes, **caractérisé en ce que** la première zone comprend deux parties (22, 23) symétriques par rapport au centre (64) du motif et/ou **en ce que** la deuxième zone comprend deux parties (25, 26) symétriques par rapport au centre du motif et/ou **en ce que** la troisième zone comprend deux parties symétriques par rapport au centre du motif.

9. Dispositif d'éclairage et/ou de signalisation selon l'une des revendications précédentes, **caractérisé en ce que** la première zone et la deuxième zone sont raccordées par une surface (81, 82, 83, 84) convexe ou concave et/ou **en ce que** la deuxième zone et la troisième zone sont raccordées par une surface convexe ou concave et/ou **en ce que** la première zone et la troisième zone sont raccordées par une surface convexe ou concave.

10. Dispositif d'éclairage et/ou de signalisation selon l'une des revendications précédentes, **caractérisé en ce que** le moyen de mise en forme du faisceau lumineux comprend un dioptre (4).

11. Dispositif d'éclairage et/ou de signalisation selon l'une des revendications précédentes, **caractérisé en ce que** le contour du motif est plan ou **en ce que** le motif présente une flèche sur chaque côté du contour.

12. Procédé de réalisation d'un moyen (3) de mise en forme d'un faisceau lumineux d'un dispositif (9) d'éclairage et/ou de signalisation d'un véhicule automobile, **caractérisé en ce qu'**il comprend les étapes suivantes :
- définir une première surface cylindrique (21) pour réaliser une première zone (22, 23) générant un étalement du faisceau lumineux selon une première direction (V),
- définir une deuxième surface cylindrique (24) pour réaliser une deuxième zone (25, 26) générant un étalement du faisceau lumineux selon une deuxième direction (H),
- définir les étendues des première et deuxième surfaces cylindriques de sorte que leurs flèches (13, 14) soient au moins sensiblement égales,
- superposer la première et la deuxième surfaces de sorte que leur bases, d'une part, et leurs sommets, d'autre part, coïncident,
- sélectionner des zones (22, 23, 25, 26) des première et deuxième surfaces,
- raccorder ces zones sélectionnées par une surface concave pour définir une surface résultante,
- réaliser le moyen (3) de mise en forme du faisceau lumineux en réalisant une répétition spatiale d'un motif (10) défini par la surface résultante.

13. Moyen (3) de mise en forme d'un faisceau lumineux d'un dispositif d'éclairage et/ou de signalisation d'un véhicule automobile obtenu par le procédé de la revendication précédente.

## Patentansprüche

1. Beleuchtungs- und/oder Signalgebungsvorrichtung (9) eines Kraftfahrzeugs, insbesondere eine Nebelschlussleuchte, mit einem Mittel (3) zum Formen eines Lichtbündels (5), wobei das Formungsmittel ein sich räumlich wiederholendes Muster (10) aufweist, wobei das Muster einen ein Auffächern des Lichtbündels in eine erste Richtung (V) bewirkenden ersten Bereich (22, 23) und ein Auffächern des Lichtbündels in eine zweite Richtung (H) bewirkenden zweiten Bereich (25, 26) umfasst,
**dadurch gekennzeichnet, dass** der erste Bereich und der zweite Bereich durch eine konkave Fläche (81, 82, 83, 84) verbunden sind.

2. Beleuchtungs- und/oder Signalgebungsvorrichtung nach Anspruch 1,
**dadurch gekennzeichnet, dass** die Kontur (27, 28, 29, 30) des Musters rechteckig ist.

3. Beleuchtungs- und/oder Signalgebungsvorrichtung nach Anspruch 1,
**dadurch gekennzeichnet, dass** das Muster einen ein Auffächern des Lichtbündels in eine dritte Richtung bewirkenden dritten Bereich umfasst.

4. Beleuchtungs- und/oder Signalgebungsvorrichtung nach Anspruch 3,
**dadurch gekennzeichnet, dass** die Kontur des Musters sechseckig ist.

5. Beleuchtungs- und/oder Signalgebungsvorrichtung nach einem der vorhergehenden Ansprüche,
**dadurch gekennzeichnet, dass** der erste Bereich eine erste Zylinderfläche (21) umfasst und/oder dass der zweite Bereich eine zweite Zylinderfläche (24) umfasst und/oder dass der dritte Bereich eine dritte Zylinderfläche umfasst.

6. Beleuchtungs- und/oder Signalgebungsvorrichtung nach dem vorhergehenden Anspruch,
**dadurch gekennzeichnet, dass** die Erzeugenden der ersten Zylinderfläche zumindest im Wesentlichen senkrecht zur ersten Richtung verlaufen und/oder dass die Erzeugenden der zweiten Zylinderfläche zumindest im Wesentlichen senkrecht zur zweiten Richtung verlaufen und/oder dass die Erzeugenden der dritten Zylinderfläche zumindest im Wesentlichen senkrecht zur dritten Richtung verlaufen.

7. Beleuchtungs- und/oder Signalgebungsvorrichtung nach dem vorhergehenden Anspruch,
**dadurch gekennzeichnet, dass** die Wölbhöhe (13) der ersten Zylinderfläche zumindest im Wesentlichen der Wölbfläche (14) der zweiten Zylinderfläche entspricht und/oder dass die Wölbfläche der ersten Zylinderfläche zumindest im Wesentlichen der Wölbfläche der dritten Zylinderfläche entspricht und/oder dass die Wölbfläche der zweiten Zylinderfläche zumindest im Wesentlichen der Wölbfläche der dritten Zylinderfläche entspricht.

8. Beleuchtungs- und/oder Signalgebungsvorrichtung nach einem der vorhergehenden Ansprüche,
**dadurch gekennzeichnet, dass** der erste Bereich zwei zur Mitte (64) des Musters symmetrische Teile (22, 23) umfasst und/oder dass der zweite Bereich zwei zur Mitte des Musters symmetrische Teile (25, 26) umfasst und/oder dass der dritte Bereich zwei zur Mitte des Musters symmetrische Teile umfasst.

9. Beleuchtungs- und/oder Signalgebungsvorrichtung nach einem der vorhergehenden Ansprüche,
**dadurch gekennzeichnet, dass** der erste Bereich und der zweite Bereich durch eine konvexe oder konkave Fläche (81, 82, 83, 84) verbunden sind und/oder dass der zweite Bereich und der dritte Bereich durch eine konvexe oder konkave Fläche verbunden sind und/oder dass der erste Bereich und der dritte Bereich durch eine konvexe oder konkave Fläche verbunden sind.

10. Beleuchtungs- und/oder Signalgebungsvorrichtung nach einem der vorhergehenden Ansprüche,
**dadurch gekennzeichnet, dass** das Mittel zum Formen des Lichtbündels einen Diopter (4) umfasst.

11. Beleuchtungs- und/oder Signalgebungsvorrichtung nach einem der vorhergehenden Ansprüche,
**dadurch gekennzeichnet, dass** die Kontur des Musters eben ist oder dass das Muster auf jeder Seite der Kontur eine Wölbfläche aufweist.

12. Verfahren zum Ausführen eines Mittels (3) zum Formen eines Lichtbündels einer Beleuchtungs- und/oder Signalgebungsvorrichtung (9) eines Kraftfahrzeugs, **dadurch gekennzeichnet, dass** es die folgenden Schritte umfasst:
- Bestimmen einer ersten Zylinderfläche (21) zum Realisieren eines ein Auffächern des Lichtbündels in eine erste Richtung (V) bewirkenden ersten Bereichs (22, 23),
- Bestimmen einer zweiten Zylinderfläche (24) zum Realisieren eines ein Auffächern des Lichtbündels in eine zweite Richtung (H) bewirkenden zweiten Bereichs (25, 26),
- Bestimmen der Ausdehnungen der ersten und zweiten Zylinderfläche, derart, dass die Wölbflächen (13, 14) zumindest im Wesentlichen gleich sind,
- Übereinanderlegen der ersten und der zweiten Fläche, derart, dass einerseits ihre Grundlinien und andererseits ihre Scheitelpunkte übereinstimmen,
- Auswählen der Bereiche (22, 23, 25, 26) der ersten und der zweiten Fläche,
- Verbinden der ausgewählten Bereiche durch eine konkave Fläche, um eine daraus resultierende Fläche zu definieren,
- Ausführen des Mittels (3) zum Formen des Lichtbündels durch Realisieren einer räumlichen Wiederholung eines durch die resultierende Fläche definierten Musters (10).

13. Mittel (3) zum Formen eines Lichtbündels einer Beleuchtungs- und/oder Signalgebungsvorrichtung eines Kraftfahrzeugs, das durch das Verfahren nach dem vorhergehenden Anspruch erhalten wird.

## Claims

1. Lighting and/or signalling device (9) of a motor vehicle, in particular a rear fog light, comprising a means (3) for shaping a light beam (5), the shaping means including a spatially repeating pattern (10), the pattern comprising a first zone (22, 23) producing a spread of the light beam in a first direction (V) and a second zone (25, 26) producing a spread of the light beam in a second direction (H), **characterised in that** the first zone and the second zone are connected by a concave surface (81, 82, 83, 84).

2. Lighting and/or signalling device according to claim 1, **characterised in that** the contour (27, 28, 29, 30) of the pattern is rectangular.

3. Lighting and/or signalling device according to claim 1, **characterised in that** the pattern comprises a third zone producing a spread of the light beam in a third direction.

4. Lighting and/or signalling device according to claim 3, **characterised in that** the contour of the pattern is hexagonal.

5. Lighting and/or signalling device according to one of the preceding claims, **characterised in that** the first zone comprises a first cylindrical surface (21) and/or **in that** the second zone comprises a second cylindrical surface (24) and/or **in that** the third zone comprises a third cylindrical surface.

6. Lighting and/or signalling device according to the preceding claim, **characterised in that** the generatrices of the first cylindrical surface are at least substantially perpendicular to the first direction and/or **in that** the generatrices of the second cylindrical surface are at least substantially perpendicular to the second direction and/or **in that** the generatrices of the third cylindrical surface are at least substantially perpendicular to the third direction.

7. Lighting and/or signalling device according to the preceding claim, **characterised in that** the sagitta (13) of the first cylindrical surface is at least substantially equal to the sagitta (14) of the second cylindrical surface and/or **in that** the sagitta of the first cylindrical surface is at least substantially equal to the sagitta of the third cylindrical surface and/or **in that** the sagitta of the second cylindrical surface is at least substantially equal to the sagitta of the third cylindrical surface.

8. Lighting and/or signalling device according to one of the preceding claims, **characterised in that** the first zone comprises two parts (22, 23) symmetrical with respect to the centre (64) of the pattern and/or in that the second zone comprises two parts (25, 26) symmetrical with respect to the centre of the pattern and/or **in that** the third zone comprises two parts symmetrical with respect to the centre of the pattern.

9. Lighting and/or signalling device according to one of the preceding claims, **characterised in that** the first zone and the second zone are connected by a convex or concave surface (81, 82, 83, 84) and/or **in that** the second zone and a third zone are connected by a convex or concave surface and/or **in that** the first zone and the third zone are connected by a convex or concave surface.

10. Lighting and/or signalling device according to one of the preceding claims, **characterised in that** the means for shaping the light beam comprises a lens (4).

11. Lighting and/or signalling device according to one of the preceding claims, **characterised in that** the contour of the pattern is planar or **in that** the pattern has a sagitta on each side of the contour.

12. Method for producing a means (3) for shaping a light beam of a lighting and/or signalling device (9) of a motor vehicle, **characterised in that** it comprises the following steps:
- defining a first cylindrical surface (21) for producing a first zone (22, 23) producing a spread of the light beam in a first direction (V),
- defining a second cylindrical surface (24) for producing a second zone (25, 26) producing a spread of the light beam in a second direction (H),
- defining the extents of the first and second cylindrical surface so that their sagittas (13 or 14) are at least substantially equal,
- superimposing the first and second surfaces so that their bases on the one hand and their tops on the other hand coincide,
- selecting zones (22, 23, 25, 26) of the first and second surfaces,
- connecting these selected zones by a concave surface in order to define a resultant surface,
- producing the means (3) for shaping the light beam by effecting a spatial repetition of a pattern (10) defined by the resultant surface.

13. Means (3) for shaping a light beam of a lighting and/or signalling device of a motor vehicle obtained by the method of the previous claim.
